# EUROPÄISCHE PATENTSCHRIFT

(11) **EP 2 640 229 B1**
(45) Veröffentlichungstag und Bekanntmachung des Hinweises auf die Patenterteilung: **08.02.2017**
(21) Anmeldenummer: 11779650.8
(22) Anmeldetag: 04.11.2011
(51) Int. Cl.: A47B 88/493

(54) **AUSZUGSFÜHRUNG IN FORM EINES VOLLAUSZUGES FÜR EIN AUSZUGSTEIL EINES MÖBELS**
PULL-OUT GUIDE IN THE FORM OF A FULL-EXTENSION MECHANISM FOR A PULL-OUT PART OF A PIECE OF FURNITURE
GLISSIÈRE DE COULISSANT, EN PARTICULIER À SORTIE TOTALE, POUR UNE PARTIE COULISSANTE DE MEUBLE

(30) Priorität: 16.11.2010 DE 102010060584
(43) Veröffentlichungstag der Anmeldung: 25.09.2013
(73) Patentinhaber: Paul Hettich GmbH & Co. KG, 32278 Kirchlengern (DE)
(72) Erfinder: BABUCKE-RUNTE, Guido, 33758 Schloß Holte-Stukenbrock (DE); JOSTES, Dirk, 33602 Bielefeld (DE); KÄTHLER, Andreas, 32278 Kirchlengern (DE); MEYER, Bernd, 32469 Petershagen (DE); HERZOG, Roman, 49080 Osnabrück (DE); LIMBERG, Guido, 32108 Bad Salzuflen (DE)
(74) Vertreter: Dantz, Jan Henning
(86) Internationale Anmeldenummer: PCT/EP2011/069451
(87) Internationale Veröffentlichungsnummer: WO 2012/065865

(56) Entgegenhaltungen:
- EP-A1- 1 066 773
- EP-A1- 1 277 422
- BE-A- 443 576
- DE-A1- 4 121 070
- DE-A1-102008 027 436

## Beschreibung

Die vorliegende Erfindung betrifft eine Auszugsführung in Form eines Vollauszuges für ein Auszugsteil eines Möbels, umfassend eine am Korpus eines Möbels befestigbare Führungsschiene, eine mit einem Auszugsteil koppelbare Laufschiene und eine zwischen der Führungsschiene und der Laufschiene angeordnete, auszugsverlängernde Mittelschiene, die gegenüber der Führungsschiene und der Laufschiene mittels in Wälzkörperkäfigen gehaltenen Wälzkörpern geführt ist und aus einem durch ein Formgebungsverfahren gebildeten, im Querschnitt etwa C-förmigen Profil besteht, dessen Seitenstege zur Bildung von Laufflächen für die Wälzkörper dachförmig zusammengefaltet sind.

Auszugsführungen der gattungsgemäßen Art sind an sich bekannt, wobei branchenüblich deshalb von sogenannten Vollauszügen gesprochen wird, weil durch die auszugsverlängernde Mittelschiene die Möglichkeit geschaffen ist, dass ein Auszugsteil eines Möbels, beispielsweise ein Schubkasten, praktisch über seine gesamte Länge hinweg aus einem Möbelkorpus in eine Öffnungsstellung herausgezogen werden kann.

Auszugsführungen der gattungsgemäßen Art werden derart innerhalb eines Korpus eines Möbels montiert, dass der Mittelsteg der C-förmigen Mittelschiene lotrecht verläuft. Entsprechend verläuft auch die Belastungsebene auf die Mittelschiene lotrecht, und zwar - bedingt durch die C-förmige Querschnittsform - seitlich etwas versetzt zur Ebene des Mittelsteges. Dadurch werden Torsionskräfte wirksam.

Die DE 10 2008 027 436 offenbart ein Schienenprofil für eine Auszugsführung, das zwei im Querschnitt kreuzförmige Bereiche aufweist, an denen bogenförmige Laufbahnen für kugelförmige Wälzkörper ausgebildet sind. An einem ebenen doppelwandigen Mittelabschnitt sind die Randabschnitte des Metallprofils durch Kleben oder Schweißen festgelegt.

Die BE 443 576 offenbart eine Auszugsführung mit kugelförmigen Wälzkörpern, bei der an einer Mittelschiene an gegenüberliegenden Seiten Laufbahnen für die Wälzkörper ausgebildet sind. An einem ebenen Mittelabschnitt sind die Kanten der Mittelschiene verschweißt.

Der vorliegenden Erfindung liegt die Aufgabe zugrunde, eine Auszugsführung der gattungsgemäßen Art zu schaffen, bei der auf einfache Art und Weise die Belastbarkeit der Mittelschiene deutlich verbessert ist.

Diese Aufgabe wird erfindungsgemäß dadurch gelöst, dass die jeweils freien Längskanten einer der gebildeten Laufflächen außerhalb der Laufflächen fest mit dem Profil im Übrigen verschweißt sind.

Durch diese Maßnahme wird das mehrfach umgeformte, gesamte Profil in sich geschlossen und dadurch erheblich verstärkt und versteift, wodurch die Torsionssteifigkeit des C-förmigen Profils deutlich erhöht wird.

Da die Verbindung im Bereich der freien Längskanten jeweils einer der gebildeten Laufflächen erfolgt, können beispielsweise die Längskanten der Laufflächen mit dem Profil im Übrigen verschweißt sein, ohne dass hierdurch die Präzision der Laufflächen beeinträchtigt wird. Insbesondere bietet sich ein Punktschweißen an.

Weitere Merkmale der Erfindung sind Gegenstand von weiteren Unteransprüchen.

Ausführungsbeispiele der Erfindung sind in den beigefügten Zeichnungen dargestellt und werden im Folgenden näher beschrieben. Es zeigen:
- Figur 1: eine Ansicht einer erfindungsgemäßen Auszugsführung
- Figur 2: eine perspektivische Darstellung der Auszugsführung gemäß Figur 1
- Figur 3: eine Stirnansicht der Auszugsführung nach den Figuren 1 und 2
- Figur 4: eine Mittelschiene einer erfindungsgemäßen Auszugsführung nach einem Ausführungsbeispiel der Erfindung als Einzelteil
- Figur 5: eine Ansicht einer Mittelschiene mit Wälzkörperkäfigen und einer Seilzugsteuerung
- Figur 6: eine Ansicht einer Auszugsführung aus einer der Figur 1 entgegenliegenden Blickrichtung.

In den Zeichnungen ist durchgängig mit dem Bezugszeichen 1 insgesamt eine Auszugsführung bezeichnet, die für ein Auszugsteil eines Möbels, beispielsweise eines Schubkastens oder dergleichen, bestimmt ist.

Die Auszugsführung 1 weist im Wesentlichen eine Führungsschiene 2, eine Laufschiene 3 und eine auszugsverlängernde Mittelschiene 4 auf.

Die Führungsschiene 2 ist in bekannter Weise ortsfest am Korpus eines Möbels festlegbar. Die Laufschiene 3 dient zur Koppelung mit einem Auszugsteil eines Möbels, beispielsweise mit einem Schubkasten. Die auszugsverlängernde Mittelschiene 4 ist zwischen der Führungsschiene 2 und der Laufschiene 3 angeordnet und gegenüber den genannten Schienen 2 und 3 durch in Wälzkörperkäfigen 5 gehaltenen Wälzkörpern geführt, wobei als Wälzkörper, die nicht weiter dargestellt sind, Wälzkörperrollen vorgesehen sind.

Die oberen und unteren Wälzlagerungen 11 bestehen aus Wälzkörperkäfigen 5, die mittels einer Abstandsstange 10 miteinander verbunden sind.

Darüber hinaus ist die Auszugsführung 1 mit einer Seilzugsteuerung 6 zur Synchronisierung der Mittelschiene 4 ausgestattet.

Die Seilzugsteuerung 6 besteht aus einem um zwei Umlenkrollen 7 geführten Seil 8, welches an den in Auszugsrichtung gesehen vorderen Wälzkörperkäfigen 5 befestigt ist. Die Umlenkrollen 7 sind einerseits im vorderen Bereich der Mittelschiene 4 und andererseits etwa in der Mitte der Mittelschiene 4 an dieser angeordnet, was besonders die Figuren 1, 2 und 5 zeigen.

Bei dieser mehrteilig ausgeführten Wälzlagerung 11 ist das Seil 8 entsprechend in dem in Auszugsrichtung gesehen vorderen Bereich der Wälzkörperkäfige 5 an diesen angeschlossen. Das bietet den Vorteil, dass auf die Abstandsstange 10 beim Ausfahren des Schubkastens geringere Kräfte einwirken.

Die Verbindung zwischen den Wälzkörperkäfigen 5 und dem Seil 8 ist spielfrei ausgeführt, bevorzugt ist dabei, dass das Seil 8 an entsprechend gestalteten Seilhalterungen 5a angeschweißt ist. Hierbei wird bevorzugt ein Ultraschallschweißen eingesetzt.

Da die Seilzugsteuerung 6 vollständig im Bereich der Mittelschiene 4 integriert ist, entspricht die Gesamtlänge des benötigten Seiles 8 etwa der gesamten Länge der Mittelschiene 4 und ist somit praktisch nur halb so lang wie das Seil 8 bei einer vorbekannten Konstruktion, bei der das Seil 8 an der Führungsschiene 2 einerseits und an der Mittelschiene 4 andererseits endseitig angeschlossen ist.

Entsprechend gering ist der Materialverbrauch und somit ein deutlicher Kostenvorteil bei der Herstellung gegeben. Durch die Anordnung der Seilzugsteuerung 6 in der vorbeschriebenen Form wird auch erreicht, dass die Umfangsgeschwindigkeiten der Umlenkrollen 7 gegenüber vorbekannten Konstruktionen halbiert wird, wodurch die zu erwartende Lebensdauer der Auszugsführung 1 deutlich erhöht wird.

Da die Gesamtlänge der Seilzugsteuerung 6 etwa die Hälfte der Länge der Auszugsführung 1 beträgt, kann in dem nicht von der Seilzugsteuerung 6 benötigten Bauraum der Auszugsführung 1 beispielsweise eine Selbsteinzugsvorrichtung 9, gegebenenfalls mit einer Dämpfungseinrichtung kombiniert, untergebracht werden. Auch andere Funktionsteile können in dem nicht von der Seilzugsteuerung 6 benötigten Bauraum integriert werden.

Wie sich aus den Figuren 3 und 4 ergibt, besteht die Mittelschiene 4 aus einem durch ein Formgebungsverfahren gebildeten, im Querschnitt etwa C-förmigen Profil. Dabei sind die Seitenstege 4a der Mittelschiene 4 zur Bildung von Laufflächen 4b für die Wälzkörper dachförmig zusammengefaltet, was die Figuren 3 und 4 sehr deutlich machen. Diese an sich bekannte und bewährte Konstruktion, wie sie beim Ausführungsbeispiel nach den Figuren 1-3 Verwendung findet, kann, was Figur 4 deutlich macht, auf einfache Weise noch dadurch wesentlich verbessert werden, indem die jeweils freien Längskanten 4c einer der gebildeten Laufflächen 4b außerhalb des genutzten Bereiches der Laufflächen fest mit dem Profil im Übrigen verschweißt sind. Die Verbindung kann insbesondere durch Punktschweißen erfolgen.

Dadurch wird das mehrfach umgeformte gesamte Profil in sich geschlossen und dadurch erheblich verstärkt und versteift, wodurch die Torsionssteifigkeit des C-förmigen Profils deutlich erhöht wird.

Ebenso ist es denkbar, durch diese Maßnahmen ein Ausgangsmaterial zu verwenden, dessen Dicke geringer ist als üblicherweise für die Herstellung von Mittelschienen 4 erforderlich.

Die beschriebenen Maßnahmen und Ausgestaltungen der Auszugsführung 1 bewirken insgesamt eine kostengünstige materialsparende Herstellung einer entsprechenden Auszugsführung 1, verbunden mit dem zusätzlichen Vorteil einer voraussichtlich deutlich erhöhten Lebensdauer durch geringere Beanspruchung, insbesondere der Umlenkrollen 7 der Seilzugsteuerung 6.

### Bezugszeichenliste

- 1: Auszugsführung
- 2: Führungsschiene
- 3: Laufschiene
- 4: Mittelschiene
- 4a: Seitensteg
- 4b: Lauffläche
- 4c: Längskante
- 5: Wälzkörperkäfig
- 5a: Seilhalterung
- 6: Seilzugsteuerung
- 7: Umlenkrolle
- 8: Seil
- 9: Selbsteinzugsvorrichtung
- 10: Abstandsstange
- 11: Wäfzlagerung

## Patentansprüche

1. Auszugsführung (1) in Form eines Vollauszuges für ein Auszugsteil eines Möbels, umfassend eine am Korpus eines Möbels befestigbare Führungsschiene (2), eine mit einem Auszugsteil koppelbare Laufschiene (3) und eine zwischen der Führungsschiene (2) und der Laufschiene (3) angeordnete, auszugsverlängernde Mittelschiene (4), die gegenüber der Führungsschiene (2) und der Laufschiene (3) mittels in Wälzkörperkäfigen (5) gehaltenen Wälzkörpern geführt ist und aus einem durch ein Formgebungsverfahren gebildeten, im Querschnitt etwa C-förmigen Profil besteht, dessen Seitenstege (4a) zur Bildung von Laufflächen (4b) für die Wälzkörper dachförmig zusammengefaltet sind, wobei die Wälzkörper als Wälzkörperrollen ausgebildet sind, **dadurch gekennzeichnet, dass** die jeweils freien Längskanten (4c) einer der gebildeten Laufflächen (4b) außerhalb der Laufflächen (4b) fest mit dem Profil im Übrigen verschweißt sind, so dass das mehrfach umgeformte Profil in sich geschlossen ist.

2. Auszugsführung nach Anspruch 1, **dadurch gekennzeichnet, dass** die Längskanten (4c) der Laufflächen (4b) durch Punktschweißen mit dem Profil im Übrigen verbunden sind.

3. Auszugsführung nach Anspruch 1 oder 2, **dadurch gekennzeichnet, dass** die Mittelschiene (4) durch eine Seilzugsteuerung (6) synchronisiert ist, wobei die Seilzugsteuerung (6) aus einem um zwei an der Mittelschiene (4) gelagerten Umlenkrollen (7) geführten Seil (8) besteht, welches an den Wälzkörperkäfigen (5) zwischen der Laufschiene (4) und der Führungsschiene (2) einerseits sowie der Mittelschiene (3) andererseits befestigt ist.

4. Auszugsführung nach Anspruch 3, **dadurch gekennzeichnet, dass** bei mehrteilig ausgeführten Wälzlagerungen (11) das Seil (8) an in Auszugsrichtung vorne liegenden Wälzkörperkäfigen (5) angeschlossen ist.

5. Auszugsführung nach Anspruch 4, **dadurch gekennzeichnet, dass** das Seil (8) an den Wälzkörperkäfigen (5) spielfrei befestigt ist.

6. Auszugsführung nach Anspruch 5, **dadurch gekennzeichnet, dass** das Seil (8) mit den Wälzkörperkäfigen (5) verschweißt ist.

7. Auszugsführung nach Anspruch 6, **dadurch gekennzeichnet, dass** das Seil (8) mit den Wälzkörperkäfigen (5) durch Ultraschallschweißen verbunden ist.

## Claims

1. A pull-out guide (1) in the form of a full-extension mechanism for a pull-out part of a piece of furniture, comprising a guide rail (2) which can be fastened to the body of a piece of furniture, a running rail (3) which can be coupled to a pull-out part, and a central rail (4) which is arranged between the guide rail (2) and the running rail (3), extending the pull-out length, which is guided in relation to the guide rail (2) and the running rail (3) by means of rolling bodies retained in rolling-body cages (5), and consists of a profile which is approximately C-shaped in its cross section and which is formed by way of a forming process and whose lateral webs (4a) are folded together in form of a roof for forming running surfaces (4b) for the rolling bodies, wherein the rolling bodies are designed as rolling-body rollers, **characterized in that** the respectively free longitudinal edges (4c) of one of the formed running surfaces (4b) are rigidly welded to the remainder of the profile outside of the running surfaces (4b), so that the profile produced by multiple forming is self-contained.

2. A pull-out guide according to claim 1, **characterized in that** the longitudinal edges (4c) of the running surfaces (4b) are connected to the remainder of the profile by spot welding.

3. A pull-out guide according to claim 1 or 2, **characterized in that** the central rail (4) is synchronized by a cable pull control means (6), wherein the cable pull control means (6) consists of a cable (8) which is guided about two deflection rollers (7) which are mounted on the central rail (4), and which cable (8) is fastened to the rolling-body cages (5) between the running rail (3) and the guide rail (2) on the one hand and the central rail (4) on the other hand.

4. A pull-out guide according to claim 3, **characterized in that** in the case of roller bearings (11) formed in multiple parts the cable (8) is connected to rolling-body cages (5) disposed at the front in the pull-out direction.

5. A pull-out guide according to claim 4, **characterized in that** the cable (8) is fastened to the rolling-body cages (5) without backlash.

6. A pull-out guide according to claim 5, **characterized in that** the cable (8) is welded together with the rolling-body cages (5).

7. A pull-out guide according to claim 6, **characterized in that** the cable (8) is connected to the rolling-body cages (5) by ultrasonic welding.

## Revendications

1. Guidage de déploiement télescopique (1) réalisé sous la forme d'un élément à déploiement télescopique total pour un élément déployable télescopiquement d'un meuble, comprenant un rail de guidage (2) pouvant être fixé au corps d'un meuble, un rail de roulement (3) pouvant être couplé à un élément déployable télescopiquement, ainsi qu'un rail médian (4) installé entre de rail de guidage (2) et le rail de roulement (3), en augmentant le déploiement télescopique, et qui est guidé par rapport au rail de guidage (2) et au rail de roulement (3) par des corps de roulement maintenus dans une cage de corps de roulement (5), et est constitué par un profilé réalisé par un procédé de formage ayant une section essentiellement en forme de C, et dont les traverses latérales (4a) sont repliées en forme de toit pour permettre de former des surfaces de roulement (4b) pour les corps de roulement, les corps de roulement étant réalisés sous la forme de galets de roulement,
**caractérisé en ce que**
les bords longitudinaux libres (4c) respectifs de l'une des surfaces de roulement (4b) formée sont en outre soudés solidairement au profilé à l'extérieur des surfaces de roulement (4b) de sorte que le profilé à multiples déformations soit fermé sur lui-même.

2. Guidage de déploiement télescopique conforme à la revendication 1,
**caractérisé en ce que**
les bords longitudinaux (4c) des surfaces de roulement (4b) sont en outre reliés au profilé par soudage par points.

3. Guidage de déploiement télescopique conforme à la revendication 1 ou 2,
**caractérisé en ce que**
le rail médian (4) est synchronisé par une commande à câble de traction (6), cette commande à câble de traction (6) étant constituée par un câble (4) guidé autour de deux galets de renvoi (7) montés sur le rail médian (8) et qui est fixé sur la cage de corps de roulement (5) entre le rail de roulement (3) et le rail de guidage (2) d'une part et le rail médian (4) d'autre part.

4. Guidage de déploiement télescopique conforme à la revendication 3,
**caractérisé en ce que**,
lorsque les paliers de roulement (11) sont réalisés en plusieurs parties, le câble (8) est relié à des cages de corps de roulement (5) situées à l'avant dans la direction de déploiement télescopique.

5. Guidage de déploiement télescopique conforme à la revendication 4,
**caractérisé en ce que**
le câble (8) est fixé sans jeu sur les cages de corps de roulement (5).

6. Guidage de déploiement télescopique conforme à la revendication 5,
**caractérisé en ce que**
le câble (8) est soudé aux cages de corps de roulement (5).

7. Guidage de déploiement télescopique conforme à la revendication 6,
**caractérisé en ce que**
le câble (8) est relié aux cages de corps de roulement (5) par soudage aux ultrasons.
